# EUROPÄISCHE PATENTSCHRIFT

(11) **EP 0 654 574 B1**
(45) Veröffentlichungstag und Bekanntmachung des Hinweises auf die Patenterteilung: **24.02.1999**
(21) Anmeldenummer: 94118133.1
(22) Anmeldetag: 17.11.1994
(51) Int. Cl.: E05F 7/08, E05F 11/34

(54) **Eckumlenkung für Spindel- und Schubstange**
Corner guide for spindle and sliding bar
Renvoi d'angle pour broche et tige coulissante

(30) Priorität: 19.11.1993 DE 4339531
(43) Veröffentlichungstag der Anmeldung: 24.05.1995
(73) Patentinhaber: W. HAUTAU GmbH, D-31691 Helpsen (DE)
(72) Erfinder: Lahmann, Ernst, D-31715 Meerbeck (DE)
(74) Vertreter: Leonhard, Frank Reimund, Dipl.-Ing.

(56) Entgegenhaltungen:
- DE-A- 2 612 819

## Beschreibung

Die Erfindung befaßt sich mit einer Eckumlenkung und mit einer Schubstange sowie einer dazu angepaßten Dreh-Antriebsstangen-Ankopplung für eine Dreh-Antriebsstange. Die Schubstange oder die Antriebsstange werden dabei wahlweise an die Eckumlenkung angekoppelt, wobei dies im Falle der Schubstange direkt geschieht und im Falle der Dreh-Antriebsstange über ein Ankopplungsstück, das auf der einen Seite mit der Eckumlenkung und auf der anderen Seite mit der Antriebsstange gekoppelt ist.

Die Schubstange oder die Antriebsstange bilden **zwei alternative** Antriebsmöglichkeiten für die Eckumlenkung, die Antriebsstange kann verschoben werden, um unmittelbar eine Linearbewegung auf die Eckumlenkung auszuüben, was durch einen Hebel bewirkt werden kann; die Dreh-Antriebsstange wird zumeist über eine Kurbel betätigt, so daß eine Gewindesteigung die Umsetzung von Dreh- in Linearbewegung für die Eckumlenkung bewirkt. In jedem Fall wird also eine Linearbewegung eines biegbaren Bandes in der Eckumlenkung, wie es beispielsweise in **DE-C 26 12 819 (Ferco)** beschrieben ist, erreicht, welches Band auf seiner anderen Seite der im wesentlichen 90° über Eck führenden Eckumlenkung eine gleiche oder ähnliche Anordnung zur Ankopplung einer Schubstange haben kann, mit der dann die Schere eines Oberlichtöffners oder einer Lüftungsklappe betätigt werden kann. Daraus ist der Oberbegriff des Anspruchs 1 abgeleitet.

Der oberbegriffliche Stand der Technik möchte auch wahlweise die Verwendung eines Hebels/Schiebegriffs oder einer Kurbel erreichen und schlägt dazu vor, daß die axiale Arretierung, bestehend aus einer Hohlkehle und einer Schraube an der Eckumlenkung gelöst wird, die Antriebsstange mit ihrem Spindelgewinde herausgenommen wird und durch eine schiebbare Antriebsstange ersetzt wird, die ein der Gewindestange vergleichbaren vorderen mit Zähnen besetzten Abschnitt aufweist, der die an dem Stahlband befestigte Mutter längsverschieben kann.

Die Erfindung möchte die beschriebene Eckumlenkung so verbessern, daß sie kürzer wird und einen kleineren Raum einnehmen kann, gleichwohl soll wahlweise die Verwendung einer Schub- oder einer Dreh-Antriebsstange möglich sein.

Zur Lösung verzichtet die Erfindung gemäß Anspruch 1 auf Muffen oder Lagerböcke, die fest an der Eckumlenkung angeordnet sind und schlägt vor, daß biegbare Umlenkband ein- oder beidseitig mit einem unmittelbar daran fest angeordneten Kopplungsglied zu versehen, in das eine T-förmige Nut und ein Gewinde gleichzeitig so eingebracht sind, daß die Achse des Gewindes in der Längsnut der T-Nut zu liegen kommt (Anspruch 1).

Damit bietet sich die Möglichkeit, eine Schubstange in die Nuten einzusetzen, die an ihrem Vorderende so gestaltet ist, daß sie die Negativ-Kontur der T-Nut zeigt. Alternativ kann in das Kopplungsglied eine Gewindespindel der Dreh-Antriebsstangen-Ankopplung eingesetzt (geschraubt) werden (Anspruch 6), die aus einem Lagerbock auf einer Tragplatte besteht, in dem ein Gewindespindelstück als Zwischenstück drehbar aber axial unverschieblich gelagert ist. An dem einen Ende des Zwischenstücks wird die Dreh-Antriebsstange angeordnet, das andere Ende des Zwischenstücks ist als Gewindestange mit Außengewinde ausgebildet und greift in das Innen-Gewinde des Kopplungsgliedes ein, das in der Längsnut vorgesehen ist.

Damit erreicht die Erfindung eine erhebliche Senkung des Raumbedarfs, weil sie ein kombiniertes Kopplungsglied verwendet, in das sowohl eine Schubstange einsetzbar ist als auch eine Spindel einschraubbar ist. Das Kopplungsstück wirkt im letzten Fall als Spindelmutter, die das an ihr fest angeordnete biegbare Band in Längsrichtung bewegt.

Der Verzicht auf fest an der Umlenkung angeordnete Lager (Lagerböcke oder Muffen) ermöglicht es der Erfindung, die Lagerhaltung bei Abnehmern oder Händlern oder auch beim Hersteller zu senken. Die eigentliche Eckumlenkung ist ohne Schub- oder Drehstangen-Ankopplungs-Muffe **für beide Anwendungen** **identisch.** Um die identischen Umlenkungen an die verschiedenen Anwendungen anzupassen, kann die Dreh-Antriebsstangen-Ankopplung (Anspruch 6), die klein ist und gesondert gefertigt oder bevorratet wird, angekoppelt werden - Drehantrieb für die Eckumlenkung - oder entfallen - Schubantrieb für die Eckumlenkung. Das eigentliche Umlenkelement wird mit der Erfindung also doppelt verwendbar.

Neben der Ersparnis von (Lager- und Anbringungs-) Raum verbessert die Erfindung auch die Handhabung beim Einbau einer Eckumlenkung, indem sie das Einstecken der Schubstange oder das Einschrauben des Kopplungsstücks mit dem SpindelstangenAbschnitt erheblich vereinfacht. Es sind keine Schraubverbindungen mehr erforderlich, die einzige Schraubverbindung, die noch vorhanden ist, ist die Spindelstangen/Spindelgewinde-Kopplung, die der Umsetzung von Dreh- in translatorische Längsbewegung dient.

Trotz der einfachen Montage gewährleistet die Erfindung weiterhin die Möglichkeit, sowohl die Schubstange als auch die Spindelstange einzusetzen.

Die T-Form der Nuten im Quader besteht aus einer Quernut und aus einer Längsnut. Die Quer- und Längsrichtung bezieht sich dabei jeweils auf die Bewegungsrichtung des elastischen Bandes auf der jeweiligen Seite der Ankopplung an das Quader-Kopplungsglied.

Das Überlagern von Nutverbund und Gewinde bewirkt neben der Raumersparnis das Entstehen eines segmentierten Gewindes (Anspruch 2). Dabei teilt die eine der beiden Nuten (die Längsnut) das Gewinde in zwei gegenüberliegende Gewindesegmente, die aber gleichzeitig mit der Gewindestange im Eingriff stehen.

Eine Erhöhung der Kraftübertragung kann erreicht werden, wenn sich das segmentierte Gewinde in der Längsnut auch über das vordere Ende der Längsnut und die daran stumpf anstoßende Quernut hinaus erstreckt (Anspruch 3). In diesem Abschnitt des Kopplungsgliedes liegt dann ein vollständiges Gewinde vor.

Die (lösbare) Anbringung der Dreh-Antriebsstangen-Ankopplung an die Eckumlenkung ohne Schrauben wird erreicht, indem die Tragplatte der Ankopplung eine Erhebung aufweist, die zu einer Ausnehmung in einem Schenkel paßt, der an der Umlenkführung der Eckumlenkung angeordnet ist (Anspruch 4, Anspruch 7, Anspruch 8). Nahe dem in Längsrichtung weisenden Stirnende des Schenkels wird dabei die vorzugsweise runde Aussparung angeordnet, die auch mittig in diesem Endbereich angeordnet sein kann (Anspruch 5). Das der Eckumlenkung zugewandte Ende der Tragplatte kommt dabei unterhalb des Schenkels zu liegen und greift mit der Erhebung so in die Aussparung ein, daß die Stirnseite des Schenkels - und die Stirnseite des geraden Abschnittes der Eckumlenkung - bündig an der Stirnseite des Lagerbocks angeordnet wird, der das Zwischenstück drehbar aber axial unverschieblich lagert, dessen eines Ende den Spindelstangenabschnitt aufweist und dessen anderes Ende das Anbringungsorgan für die Dreh-Antriebsstange ist.

Erhebung und Ausnehmung sind also in ihrer Form und in ihrem Abstand von den jeweiligen Stirnseiten so aufeinander abgestimmt, daß ein bündiges und festes - schraubenloses - Festlegen der Antriebsstangen-Ankopplung an die Eckumlenkung ermöglicht wird. Ohne die der Antriebsstangen-Ankopplung kann die Schubstange direkt - ohne Zwischenverbindung - in das Kopplungsglied, das fest an dem elastischen Band angeordnet ist, eingelegt werden.

Die Verwendung - oder Nichtverwendung - der gesonderten Ankopplung bestimmt also die Betätigungsart der Eckumlenkung gemäß der Erfindung.

Die Erfindung wird anhand eines Ausführungs**beispiels** näher erläutert.

Die **Figuren 1** stellen die Eckumlenkung dar, mit einer Umlenkführung 1, in der ein in Umlenkrichtung biegbares aber in Längsrichtung unelastisches Umlenkband 2 eingelegt und geführt ist. Die beiden geraden Abschnitte 1d,1a der Umlenkführung 1 weisen Schenkel 1b,1c auf, mit denen die Umlenkführung an einer Wand oder einem Rahmenholm anschraubbar ist. Die einzelnen Teilbilder der Figur 1 veranschaulichen, wie eine Dreh-Antriebsstange an die Eckumlenkung mittels eines Zwischenstücks 10 angekoppelt wird.
**Figur 1a** zeigt eine Gesamtansicht der Eckumlenkung mit bereits angekoppeltem Zwischenstück;
**Figur 1b** zeigt nur den geraden Abschnitt 1d mit daran angeordnetem Schenkel 1c der Eckumlenkung von Figur 1a, ohne daß das Zwischenstück eingesetzt ist;
**Figur 1c** zeigt das erwähnte Zwischenstück;
**Figur 1d** zeigt eine Seitenansicht des in Figur 1a in Aufsicht dargestellten angekoppelten Zustandes des Zwischenstückes;
**Figur 1e** zeigt eine Seitenansicht der Figur 1 aus der der Figur 1d entgegengesetzten Blickrichtung.

Die **Figuren 2** zeigen dieselbe Eckumlenkung, wie diejenige von Figur 1, jedoch mit einer Schubstangen-Anbringung, ohne das erwähnte Zwischenstück 10 und ohne irgendeine Muffe, die fest an dem Gehäuse 1 der Eckumlenkung angeordnet ist;
**Figur 2a** zeigt eine Aufsicht auf die Eckumlenkung, wenn die Schubstange 20 in das klotzförmige Kopplungsglied 3 eingesetzt ist;
**Figur 2b** zeigt einen 1d der geraden Abschnitte 1a,1d der Eckumlenkung von Figur 2;
**Figur 2c** zeigt die Schubstange 20.

**Figur 3** zeigt eine perspektivische Ansicht des Kopplungsgliedes, mit ineinander gearbeitetem Spindelgewinde 5 und Nutverbund 4.

**Figur 1a und Figur 2a** zeigen dieselbe Eckumlenkung, jeweils in einer unterschiedlichen Antriebsform. **Figur 1a** zeigt die Eckumlenkung für eine Betätigung mit einer Dreh-Antriebsstange, die nicht dargestellt ist, dargestellt ist nur das Kopplungsstück 10 (Figur 1c), das ein Gewindestangen-Abschnitt 12b zum Eingriff in das Gewinde 5 des Kopplungsglieds (Figur 3) aufweist. **Figur 2a** zeigt die in dasselbe Kopplungsglied (Figur 3) eingesetzte Schubstange 20 (Figur 2c), die an ihrem vorderen Ende eine dem Nutverbund 4 des Kopplungsgliedes 3 entsprechende Gestaltung hat. Im Beispiel der Figur 2 ist der Nutverbund 4,4a,4b als T-Nut ausgebildet und die Schubstange 20 weist an ihrem vorderen Ende eine entsprechende Negativ-Konturierung auf, die man als I-Form bezeichnen könnte.

**Figur 3** zeigt die perspektivische Ansicht des Kopplungsglieds 3, das sich in allen Figuren teils in Aufsicht teils in Seitenansicht wiederfindet. Mit ihm wird erreicht, daß eine Schubbewegung mit der Schubstange 20 ebenso auf das Umlenkband 2 der Eckumlenkung ausgeübt werden kann, wie eine Drehbewegung einer Dreh-Antriebsstange, die an ihrem Betätigungsende eine Kurbel aufweisen kann. Auch eine motorische Drehbewegung ist über das Verbindungsstück 10 (Figur 1e und Figur 1c) auf das Kopplungsglied 3 übertragbar.

Das Kopplungsglied 3 (Figur 3) ist als Quader gestaltet und mit Ansätzen 30a,30b fest an dem Umlenk-Stahlband 2 in dessen Endbereich angeordnet. An beiden geraden Abschnitten 2a,2b bzw. 1a,1d der Eckumlenkung können dieselben Kopplungsklötze 3 vorgesehen sein. Während in den einen die Antriebsstange drehend und schiebend eingreift, kann in den anderen die Betätigungsstange für die Schere des Oberlichtöffners eingesetzt sein. Der Nutverbund ist in **Figur 3** beispielhaft als T-Nutverbund gestaltet, der eine zur Schubrichtung parallele Längsnut 4b und eine senkrecht zu dieser Richtung vorgesehen stumpf an die Längsnut angesetzte Quernut 4a aufweist. In die Längsnut ist ein Gewinde 5 eingesetzt, dessen Achse 5a mittig in der Nut 4b liegt. Die Nut 4b teilt das Gewinde 5 in zwei Gewindesegmente 5b,5c, die beidseits der Nut symmetrisch angeordnet sind. Das Gewinde 5 erstreckt sich im Beispiel über die Quernut 4a hinaus und greift auch durch den vorderen Bereich des Kopplungsklotzes 3. Der Kopplungsklotz 3 bewegt sich allein gehalten an dem Umlenkband 2, dessen etwa 90° umgelenkter Abschnitt 2c zwischen den beiden geraden Abschnitten 2a und 2b liegt. Die Längen dieser jeweiligen Abschnitte verändern sich abhängig von der Stellung der Kopplungsklötze 3 an beiden geraden Abschnitten der Führung 1 des Umlenkbandes 2. Der gekrümmte Bereich der Führung ist mit 1e bezeichnet, die geraden Abschnitte der Führung beidseits dieses gekrümmten Abschnitts sind mit 1a,1d bezeichnet. An diesen geraden Abschnitten ist ein jeweiliger Schenkel 1b,1c vorgesehen, mit dem die Eckumlenkung an einer Wand oder an einem Holm des Rahmens befestigt werden kann.

Die **Figuren 2a, 2b, 2c** sind aus sich heraus klar, die Schubstange 20 mit ihrem vorderen I-Endbereich (Figur 2c) wird in das Kopplungsglied 3 und den dortigen Nutverbund 4a,4b von oben eingesetzt (Figur 2b) und ergibt den Aufbau gemäß Figur 2a.

Der Aufbau der Figur 1a ergibt sich bei Ansetzen des Lagerstücks gemäß Figur 1c an den Schenkel 1c des geraden Abschnitts 1d gemäß Figur 1b. Das Lagerstück als Dreh-Antriebsstangen-Ankopplung weist eine Tragplatte 11 auf, deren Breite dem des Schenkels 1c entspricht. Die Tragplatte 11 weist einen vorderen 11a und einen hinteren 11b Abschnitt auf, der vordere Abschnitt 11a trägt eine Erhebung 14 und ist zur Eckumlenkung gerichtet. Die Erhebung 14 ist einer Aussparung 6 gegenüber ausgerichtet und angepaßt, die in dem Schenkel 1c (oder 1b) angeordnet ist. Im Beispiel ist es ein Knopf 14 und eine runde Aussparung 6. Auch andere Formen können Einsatz finden, bspw. eine quadratische Erhebung und eine entsprechende Mehrkant-Aussparung 6.

Auf der Tragplatte 11 ist ein Lager 13 angeordnet, in dem ein im wesentlichen zylindrisches Zwischenstück 12 axial unverschieblich aber drehbar gelagert ist. Das Zwischenstück 12 weist einen längeren Spindelabschnitt 12b auf, der mit dem Gewinde 5 - bzw. den Gewindesegementen 5b,5d - des Kopplungsklotzes 3 zusammenwirkt. Das von der Eckumlenkung abgewandte Ende 12a des Achsstücks 12 ist so ausgebildet, daß an ihm eine drehend antreibbare Antriebsstange angebracht werden kann; sei dies durch Einhaken oder durch festes Anschrauben. In dem Lager 13 kann sich das Zwischenstück drehen und bewegt dann, wenn es gegenüber der Eckumlenkung festliegt, den Kopplungsklotz 3. Die Länge des Spindelabschnitts 12b ist etwas größer, als der Betriebs-Stellbereich des Klotzes 3.

Das Festlegen des Lagers 13 mit der Tragplatte 11 an der Eckumlenkung wird durch das Zusammenspiel von Knopf 14 und Ausnehmung 6 erreicht. Der Knopf 14 hat von der Stirnseite des Lagerbocks 13 einen Abstand, der dem Abstand der Ausnehmung 6 von der Stirnseite des geraden Abschnittes 1c,1d der Eckumlenkung entspricht. Dadurch kann ein Eingreifen von Knopf 14 in die Ausnehmung 6 das bündige (stirnseitige) Festlegen des Lagerbocks 13 - sprich: der Antriebsstangen-Ankopplung - an der Eckumlenkung erreicht werden.

Zum Einsetzen der Ankopplung wird das Kopplungsstück 3 in die hintere Einsetzstellung bewegt, dann erhält das Gewinde 12b durch Drehen einen Mindesteingriff im Gewinde 5 des Kopplungsklotzes 3, schließlich wird die Schere des Oberlichtöffners an dem um 90° geschwenkten Kopplungsstück 3 am anderen Ende der Eckumlenkung mit einem Schub-Verbindungsstück verbunden. Damit ist der Betriebs-Bewegungsbereich begrenzt, einmal durch den Scherenanschlag und zum anderen durch den vorderen Anschlag des Kopplungsklotzes 3.

Das mit Knopf 14 und Bohrung 6 an der Eckumlenkung festgelegte Kopplungsstück ist ohne Schrauben dauerhaft und sicher sowie richtungsstabil befestigt. Die Montage wird erheblich vereinfacht. Auch die Fertigung wird allerdings vereinfacht, da derselbe Kopplungsklotz 3 sowohl für Schubbewegung als auch für Drehbewegung empfänglich wird. Trotz dieser Einsparungsmaßnahmen ist die beispielhafte Eckumlenkung erheblich kleiner und gedrungener in ihrer Bauweise, als bekannte Eckumlenkungen.

Die Erfindung betrifft eine Eckumlenkung zum Betätigen von Scheren von Oberlichtöffnern. Die Eckumlenkung soll wahlweise für eine Spindelstange oder für eine Schubstange verwendet werden können uns soll gleichwohl eine kleine (kurze) Bauweise aufweisen. Dazu wird vorgeschlagen, ein Kopplungsglied 3 einzusetzen, das fest an einem in Querrichtung elastischen Umlenkband 2 angeordnet ist und in das ein Nutverbund 4;4a,4b und ein Gewinde 5 so eingebracht sind, daß die Achse 5a des Gewindes 5 in einer der Nuten 4b des Nutverbundes 4 zu liegen kommt. Der Nutverbund 4 dient dem Einlegen des Vorderendes einer entsprechend gestalteten Schubstange 20. Das gleichzeitig vorgesehene Gewinde 5 dient dem Eigriff eines Spindelstangen-Abschnitts 12b, der in einem Lagerbock 13 drehbar aber axial unverschieblich gelagert ist, welcher Lagerbock 13 über eine Erhebung 14 und eine an der Eckumlenkung vorgesehene Ausnehmung 6 stirnseitig paßgenau und schraubenlos an die Eckumlenkung ansetzbar ist.

## Patentansprüche

1. **Eckumlenkung** für einen Beschlag zum Betätigen hochgelegener Flügel, wie Fenster oder Klappen, bei der ein Umlenkband (2) in einer im wesentlichen einen Winkel von 90° aufweisenden Umlenkführung (1) längsverschieblich geführt ist und an mindestens einem Endbereich des Umlenkbandes (2;2a,2b) ein Kopplungsglied (3) fest angeordnet ist,
- wobei das Kopplungsglied (3) am Umlenkband (2) gehalten ist und translatorisch antreibbar ist, wahlweise
(a) von einer translatorisch betätigbaren Schubstange (20) aus, wobei die Schubstange (20) einen Kopf zum formschlüssigen Zusammenwirken mit dem Kopplungsglied (3) besitzt; oder
(b) über eine drehende Bewegung einer in axialer Richtung fest stehenden Drehantriebsstange mit einer Gewindeverbindung (12b) zwischen dem Kopplungsglied (3) und der Drehantriebsstange;
dadurch gekennzeichnet, daß das Kopplungsglied (3) als Quader ausgebildet ist, in den eine Längsnut und eine Quernut (4;4a,4b) eingelassen sind und in der Längsnut (4b) ein Gewinde (5;5b,5c) vorgesehen ist, so daß
- im Falle des Drehantriebs die Drehantriebsstange an einer gesonderten, an die Eckumlenkung angesetzten Ankopplungseinrichtung (10) mit einem Gewindespindelstück (12,12b) als Gewindeverbindung angekoppelt wird, welches in einem Lagerbock (13) auf einer Tragplatte (11) gelagert ist und in das Gewinde (5) des Kopplungsglieds (3) eingreift;
- im Falle der translatorisch betätigbaren Schubstange (20) der Kopf der Schubstange I- oder T-förmig ausgebildet ist und in die entsprechenden Nuten (4;4a,4b) des Kopplungsglieds (3) eingreift.

2. Eckumlenkung nach Anspruch 1, bei der das Gewinde (5) durch die Längsnut (4b) in zwei gegenüberliegende Gewindesegmente (5b,5c) gespalten ist.

3. Eckumlenkung nach einem der vorhergehenden Ansprüche, bei der sich das Gewinde (5;5b,5c) in Längsrichtung über die Quernut (4a) hinaus erstreckt.

4. Eckumlenkung nach einem der vorhergehenden Ansprüche, bei der die Umlenkführung (1) in einem (1a) oder beiden (1a,1d) geraden Abschnitten beidseitig der Winkel-Umlenkung (1e,2c) einen im wesentlichen senkrecht zur Umlenkführung (1) und zum Umlenkband (2) nach innen ragenden Befestigungsschenkel (1b,1c) aufweist, der in seinem - in Längsrichtung - nach außen weisenden Randbereich nahe dem Stirnende eine vorzugsweise runde Aussparung (6) hat.

5. Eckumlenkung nach Anspruch 4, bei der die Aussparung (6) mittig im Endbereich des jeweiligen Schenkels (1b,1c) vorgesehen ist.

6. Eckumlenkung nach einem der vorhergehenden Ansprüche, bei der
- die Tragplatte (11;11a,11b) der Ankopplungseinrichtung (10) den Lagerbock (13) trägt, in dem das Gewindespindelstück (12) drehbar aber axial unverschieblich gelagert ist;
- das Gewindespindelstück (12) am - von der Eckumlenkung weg weisenden - Ende ein Anbringungsorgan (12a) für die Dreh-Antriebsstange aufweist und in der - zur Eckumlenkung hin weisenden - Richtung als Rundstange mit der zum Gewinde (5) des Kopplungsgliedes (3) passenden Spindel (12b) ausgebildet ist.

7. Eckumlenkung nach Anspruch 6, bei der die Ankopplung (10) und die Stirnseite des Schenkels (1c,1b) der Eckumlenkung bündig aber lösbar zueinander festlegbar sind.

8. Eckumlenkung nach Anspruch 6 oder 7, bei der die Tragplatte (11)
- in ihrer Breite auf die Breite des Schenkels (1b,1c) abgestimmt ist;
- der der Eckumlenkung zugewandte Tragplattenabschnitt (11a) eine Erhebung (14) hat;
- die Erhebung (14) einen Abstand vom Lagerbock (13) hält, der das Einsetzen der Erhebung (14) in die Aussparung (6) bei gleichzeitigem bündigen Abschließen von Stirnseite des Lagerbocks (13) und Stirnseite der Eckumlenkung bzw. des Schenkels (1c,1b) davon ermöglicht.

## Claims

1. A corner guide for a fitting for actuating high-level leaves such as windows or shutters, wherein a guide strip (2) in a guide (1) having an angle of substantially 90° is guided for longitudinal movement and a coupling element (3) is fastened to at least one end region of the guide strip (2; 2a; 2b) wherein the coupling element (3) is held on the guide strip (2) and drivable in translation, selectively
(a) by a push rod (20) movable in translation, wherein the push rod (20) has a head for positive co-operation with the coupling element (3); or
(b) via a rotary drive rod which is fixed in the axial direction and moved in rotation by means of a threaded connection (12b) between the coupling element (3) and the rotary drive rod;
**characterised in that** the coupling element (3) is a block formed with a longitudinal groove and a transverse groove (4; 4a, 4b) and the longitudinal groove (4b) contains a thread (5; 5b, 5c), so that
- in the case of the rotary drive the rotary drive rod is coupled by a threaded connection in the form of a threaded spindle member (12, 12b) to a separate coupling device (10) mounted on the corner guide, the threaded connection being mounted in a bearing block (13) on a supporting plate (11) and engaging in the thread (5) of the coupling element (3);
- in the case of the push rod movable in translation, the push-rod head is H or T-shaped and engages in the corresponding grooves (4; 4a, 4b) in the coupling element (3).

2. A corner guide according to claim 1, wherein the thread (5) is split by the longitudinal groove (4b) into two facing thread segments (5b, 5c).

3. A corner guide according to any of the preceding claims, wherein the thread (5; 5b, 5c) extends in the longitudinal direction across the transverse groove (4a).

4. A corner guide according to any of the preceding claims, wherein one (1a) or both (1a, 1d) straight portions of the corner guide (1) on the two sides of the corner (1e, 2c) has a securing leg (1b, 1c) projecting substantially at right angles to the guide (1) and inwards towards the guide strip (2) and formed with a preferably round recess (6) near its end face in the end region which points outwards in the longitudinal direction.

5. A corner guide according to claim 4, wherein the recess (6) is provided centrally in the end region of the respective leg (1b, 1c).

6. A corner guide according to any of the preceding claims, wherein
- the supporting plate (11; 11a, 11b) of the coupling device (10) supports the bearing block (13) in which the threaded spindle member (12) is mounted so as to be rotatable but axially immovable, and
- the end of the threaded spindle member (12) pointing away from the corner guide comprises an attachment means (12a) for the rotary drive rod and, in the direction pointing towards the corner guide, the threaded spindle member is in the form of a round rod comprising the spindle (12b), which fits the thread (5) of the coupling element (3).

7. A corner guide according to claim 6, wherein the coupling (10) and the end face of the leg (1c, 1b) of the corner guide can be secured flush but releasably to one another.

8. A corner guide according to claim 6 or 7, wherein the supporting plate (11)
- has a width adapted to the width of the leg (1b, 1c);
- the portion (11a) of the supporting plate facing the corner guide has a raised part (14), and
- the raised part (14) is kept at a distance from the bearing block (13) such that the raised part (14) can be inserted into the recess (6) and simultaneously close the end face of the bearing block (13) flush with the end face of the corner guide or of the leg (1c, 1b).

## Revendications

1. Renvoi d'angle pour une ferrure pour commander un battant placé en hauteur, notamment des fenêtres ou des abattants, dans lequel une bande de renvoi (2) est guidée dans un déplacement longitudinal dans un guide de renvoi (1) faisant en substance un angle de 90° et un élément de couplage (3) est fixé au moins dans une zone d'extrémité de la bande de renvoi (2; 2a, 2b),
dans lequel l'élément de couplage (3) est retenu sur la bande de renvoi (2) et peut être entraîné en translation, au choix
(a) par une tige de poussée (20) qui peut être commandée en translation, la tige de poussée (20) possédant une tête qui coopère, avec adaptation de formes, avec l'élément de couplage (3); ou
(b) via un mouvement rotatif d'une tige d'entraînement en rotation fixée dans une direction axiale avec une liaison à vis (12b) entre l'élément de couplage (3) et la tige d'entraînement en rotation;
caractérisé en ce que l'élément de couplage (3) se présente sous forme carrée, dans laquelle sont ménagées une gorge longitudinale et une gorge transversale (4; 4a, 4b) et il est prévu dans la gorge longitudinale (4b) un filet (5; 5a, 5b) de telle sorte
- que, dans le cas de l'entraînement en rotation, la tige d'entraînement en rotation soit couplée, sur un dispositif de couplage (10) séparé monté sur le renvoi d'angle, avec une broche filetée (12, 12b) sous la forme d'une liaison à vis qui est logée dans un palier (13) sur une plaque de support (11) et s'engage dans le filet (5) de l'élément de couplage (3) ; et
- que, dans le cas de la commande en translation de la tige de poussée (20), la tête de la tige de poussée soit conformée en I ou en T et s'engage dans les gorges correspondantes (4; 4a, 4b) de l'élément de couplage (3).

2. Renvoi d'angle selon la revendication 1, dans lequel le filet (5) est scindé par la gorge longitudinale (4b) en deux segments de filet opposés (5b, 5c).

3. Renvoi d'angle selon l'une quelconque des revendications précédentes, dans lequel le filet (5; 5b, 5c) s'étend dans la direction longitudinale au-delà de la gorge transversale (4a).

4. Renvoi d'angle selon l'une quelconque des revendications précédentes, dans lequel le guide de renvoi (1) présente, dans une (1a) ou les deux (1a; 1d) sections droites, des deux côtés du renvoi d'angle (1e, 2c), une aile de fixation (1b, 1c) saillant vers l'intérieur, en substance perpendiculairement au guide de renvoi (1) et à la bande de renvoi (2), ladite aile ayant de préférence un évidement (6) dans sa zone de bord tournée vers l'extérieur - dans la direction longitudinale - proche de l'extrémité frontale.

5. Renvoi d'angle selon la revendication 4, dans lequel l'évidement (6) est prévu en position centrale dans la zone d'extrémité de l'aile respective (1b, 1c).

6. Renvoi d'angle selon l'une quelconque des revendications précédentes, dans lequel
- la plaque de support (11; 11a, 11b) du dispositif de couplage (10) porte le palier (13) dans lequel la broche filetée (12) est montée de manière à pouvoir tourner, mais sans pouvoir coulisser axialement;
- la broche filetée (12) présente sur l'extrémité - tournée à l'opposé du renvoi d'angle - un organe de montage (12a) pour la tige d'entraînement en rotation et se présente dans la direction - tournée vers le renvoi d'angle - comme une tige ronde dont la broche (12b) s'ajuste au filet (5) de l'élément de couplage (3).

7. Renvoi d'angle selon la revendication 6, dans lequel le couplage (10) et le côté frontal de l'aile (1c, 1b) du renvoi d'angle peuvent être fixés l'un à l'autre à fleur, mais de manière amovible.

8. Renvoi d'angle selon la revendication 6 ou 7, dans lequel
- la plaque de support (11) a une largeur qui s'ajuste sur la largeur de l'aile (1b, 1c);
- la section (11a) de la plaque de support tournée vers le renvoi d'angle présente une protubérance (14);
- la protubérance (14) est à une distance du palier (13) qui permet la pénétration de la protubérance (14) dans l'évidement (6) lors de la séparation à fleur simultanée du côté frontal du palier (13) et du côté frontal du renvoi d'angle ou de l'aile (1c, 1b) de celui-ci.
